# DEMANDE DE BREVET EUROPEEN

(11) **EP 0 457 995 A1**
(43) Date de publication de la demande: **27.11.1991**
(21) Numéro de dépôt: 90430025.8
(22) Date de dépôt: 28.12.1990
(51) Int. Cl.: G09F 11/29, G09F 11/00

(54) **Dispositif d'affichage mobile**

(30) Priorité: 14.05.1990 FR 9006211; 13.08.1990 FR 9010447
(71) Demandeur: Vilaplana, Mariano, F-13160 Chateaurenard (FR)
(72) Inventeur: Vilaplana, Mariano, F-13160 Chateaurenard (FR)
(74) Mandataire: Moretti, René

(57) **Abrégé**

La présente invention est relative à un dispositif d'affichage mobile.

Un dispositif selon l'invention comporte au moins un rouleau moteur principal (1), au moins un rouleau moteur secondaire (2), et ledit dispositif comporte au moins deux rouleaux récepteurs secondaires (3₁, 3₂) parallèles audit rouleau moteur secondaire, au moins deux rouleaux récepteurs principaux (4₁, 4₂) parallèles audit rouleau moteur principal, et il comporte un premier jeu de bandes (7b₁, 7b₂) qui sont fixées sur ledit rouleau moteur principal et sur au moins un desdits rouleaux récepteurs principaux, et il comporte un deuxième jeu de bandes (7a₁, 7a₂) qui sont fixées sur ledit rouleau moteur secondaire et sur au moins un desdits rouleaux récepteurs secondaires, et lesdites bandes dudit premier jeu sont entrelacées avec lesdites bandes dudit deuxième jeu.

Le domaine technique de l'invention est celui des dispositifs d'affichage mobile.

## Description

La présente invention est relative à un dispositif d'affichage mobile.

Le domaine technique de l'invention est celui des dispositifs d'affichage mobile.

Les dispositifs d'affichage mobile sont de plus en plus utilisés que ce soit dans des applications publicitaires ou aux fins d'information.

On connaît par exemple des dispositifs d'affichage mobile utilisés pour montrer des affiches publicitaires dans des lieux publics ou au bord des routes, dans lesquels sont prévus des dispositifs de déroulement d'une bande dont la largeur est approximativement égale à la largeur des affiches, la bande étant enroulée sur deux rouleaux sensiblement horizontaux qui sont superposés et séparés par une distance sensiblement égale à la hauteur desdites affiches.

Ces dispositifs connus permettent de montrer successivement les différentes affiches qui ont été collées, imprimées, sérigraphiées ou disposées par d'autres moyens connus, sur la bande qui s'enroule alternativement sur le rouleau supérieur puis sur le rouleau inférieur, provoquant un défilement vertical des affiches, dans un sens ascendant puis descendant ; ces dispositifs sont souvent contenus dans une enveloppe qui peut être étanche pour les dispositifs destinés à être installés en plein air, et qui comporte une fenêtre translucide permettant de voir les affiches disposées sur la bande.

D'autres dispositifs connus du même type sont utilisés dans les bus ou autres moyens de transport publics afin d'afficher la destination et/ou l'itinéraire du véhicule.

D'autres dispositifs connus existent qui permettent d'afficher des messages prédéterminés comme par exemple les horaires de départ et d'arrivée, dans les gares ou les aéroports, qui utilisent généralement une pluralité de moyens qui peuvent actionner séparément le déplacement d'une petite surface d'affichage ou son remplacement par une autre surface d'affichage de taille sensiblement équivalente.

Les dispositifs d'affichage mobiles connus présentent plusieurs inconvénients.

En effet, les dispositifs du dernier type cité ont des performances techniques intéressantes du fait que l'on peut modifier séparément et rapidement une ou plusieurs parties d'une image, et permettent de disposer d'un grand nombre d'images dans un volume relativement restreint, mais malheureusement ces performances sont au détriment de la simplicité ; en effet du fait de leur relative complexité, notamment mécanique, ces dispositifs sont très chers aussi bien au coût d'acquisition qu'en terme de coût de maintenance.

A l'inverse, les dispositifs connus décrits en premier lieu sont d'un coût relativement modéré, mais leurs performances sont limitées : leur capacité de stockage d'images est limité du fait des difficultés d'enrouler une grande longueur de bande sur les rouleaux ; de plus leur utilisation optimale nécessite l'emploi d'affiches ou d'images dont le format est déterminé par la largeur des bandes d'une part et par l'entraxe des rouleaux d'autre part.

Par ailleurs, le défaut important de ces dispositifs est le manque d'attraction visuelle provoqué par le changement des images : en effet le changement d'images qui s'effectue par enroulement et qui doit donc s'opérer à vitesse modérée afin de ne pas engendrer de disfonctionnement, ni engendrer la nécessité d'une puissance d'entraînement importante, laisse voir au spectateur, pendant toute la durée du changement, une image globale formée des parties de deux images successives qui peuvent n'avoir entre elles aucun rapport ou lien de quelque ordre que ce soit.

Le problème posé est donc de procurer un dispositif d'affichage mobile, qui permette d'afficher successivement plusieurs images préalablement disposées sur un support dudit dispositif, de procurer un tel dispositif qui soit simple et donc peut coûteux à l'achat et à l'entretien, qui ait une bonne capacité de stockage d'images sans être trop volumineux, et qui permette de changer rapidement tout ou partie d'une des images, sans temps morts, c'est-à-dire sans provoquer de discontinuité dans l'impression visuelle d'ensemble pour le spectateur à l'occasion de ces changement d'images.

Avantageusement, un dispositif selon l'invention comporte au moins un rouleau moteur principal d'axe xx₁, au moins deux rouleaux récepteurs principaux ayant pour axe de rotation un axe xx₂ parallèle audit axe xx₁, lesquels axes xx₁ et xx₂ définissent un plan P, et il comporte un premier jeu de bandes qui sont fixées sur ledit rouleau moteur principal et sur au moins un desdits rouleaux récepteurs principaux et il comporte au moins un couple desdites bandes dudit premier jeu qui sont enroulées en sens opposé sur ledit rouleau moteur principal et qui sont enroulées en sens opposé sur lesdits rouleaux récepteurs principaux, de sorte qu'une rotation W1 dudit rouleau moteur principal entraîne une rotation W3 desdits rouleaux récepteurs principaux, dans le même sens que ladite rotation W1, et entraîne simultanément des déplacements selon des sens opposés respectivement desdites bandes.

Avantageusement, un dispositif selon l'invention comporte en outre au moins un rouleau moteur secondaire d'axe yy₁ contenu dans ledit plan P, et ledit dispositif comporte au moins deux rouleaux récepteurs secondaires ayant pour axe de rotation un axe yy₂ parallèle audit axe yy₁ et contenu dans ledit plan P, et il comporte un deuxième jeu de bandes qui sont fixées sur ledit rouleau moteur secondaire et sur au moins un desdits rouleaux récepteurs secondaires, et lesdites bandes dudit premier jeu sont entrelacées avec lesdits bandes dudit deuxième jeu, et ledit dispositif comporte au moins un couple desdites bandes dudit deuxième jeu qui sont enroulées en sens opposé sur ledit rouleau moteur secondaire, et qui sont enroulées en sens opposé sur lesdits rouleaux récepteurs secondaires, de sorte qu'une rotation W2 dudit rouleau moteur secondaire entraîne une rotation W4 desdits rouleaux récepteurs secondaires dans le même sens que ladite rotation W2, et entraîne simultanément des déplacements selon des sens opposés respectivement desdits bandes.

Avantageusement, un dispositif selon l'invention comporte une pluralité desdites bandes dudit premier jeu qui sont enroulées côte à côte sur ledit rouleau moteur principal et sur lesdits rouleaux récepteurs principaux et les bandes de rang impair sont enroulées dans un sens opposé au sens d'enroulement sur lesdits rouleaux des bandes de rang paire.

Avantageusement, un dispositif selon l'invention comporte entre chacun desdits rouleaux récepteurs principaux, des moyens qui permettent une rotation relative limitée, selon ledit axe desdits rouleaux récepteurs principaux entre chaque couple desdits rouleaux récepteurs principaux adjacents, et il comporte de préférence des ressorts de torsion entre lesdits rouleaux récepteurs principaux adjacents, de sorte que ladite rotation relative limitée entre lesdits rouleaux récepteurs principaux permet de maintenir lesdites bandes tendues entre lesdits rouleaux récepteurs principaux et ledit rouleau moteur principal, malgré une légère différence de vitesse de rotation entre lesdits rouleaux récepteurs principaux adjacents, laquelle différence peut être due à une différence du rayon d'enroulement desdites bandes respectivement sur lesdits rouleaux principaux.

Avantageusement, un dispositif selon l'invention comporte entre chacun desdits rouleaux récepteurs secondaires des moyens qui permettent une rotation relative limitée, selon ledit axe desdits rouleaux récepteurs secondaires, entre chaque couple desdits rouleaux récepteurs secondaires adjacents, et il comporte de préférence des ressorts de torsion entre lesdits rouleaux récepteurs secondaires adjacents, de sorte que ladite rotation relative limitée entre lesdits rouleaux récepteurs secondaires permet de maintenir lesdites bandes tendues entre lesdits rouleaux récepteurs secondaires et ledit rouleau moteur principal, malgré une légère différence de vitesse de rotation entre lesdits rouleaux récepteurs secondaires adjacents, laquelle différence peut être due à une différence du rayon d'enroulement desdites bandes respectivement sur lesdits rouleaux secondaires.

Avantageusement, un dispositif selon l'invention comporte en outre des moyens de guidage desdites bandes, de préférence des tiges qui s'étendent parallèlement auxdits axes de rotation desdits rouleaux.

Avantageusement, lesdits axes xx₁ et yy₁ sont sensiblement perpendiculaires.

Avantageusement, au moins une desdites bandes comporte sur une de ses faces, de préférence sur sa face arrière, des repères de déroulement de ladite bande, et ledit dispositif comporte au moins un détecteur de position qui peut coopérer avec lesdits repères.

Avantageusement, un dispositif selon l'invention comporte au moins un moyen d'entraînement en rotation dudit rouleau moteur principal et il comporte des moyens d'entraîner en rotation ledit rouleau moteur secondaire, de manière simultanée avec ladite rotation dudit rouleau moteur principal et ledit dispositif comporte de préférence un moteur d'entraînement dudit rouleau moteur principal et des moyens d'engrènement dudit rouleau moteur secondaire par rapport audit rouleau moteur principal.

Avantageusement, ledit détecteur de position peut coopérer avec lesdits repères de déroulement de manière à autoriser et/ou commander le fonctionnement, la durée de fonctionnement et le sens de rotation desdits moyens d'entraînement, de préférence dudit moteur d'entraînement.

Avantageusement, lesdits jeux comportent chacun un nombre desdites bandes au moins égal à 2, de préférence au moins égal à 4, et ledit nombre est au plus égal à 50 et de préférence au plus égal à 20.

Avantageusement lesdites bandes ont une épaisseur comprise entre 10 µ et 2000 µ, de préférence entre 20 µ et 200 µ.

Un avantage important du dispositif selon l'invention par rapport aux dispositifs connus à rouleaux, est que l'on peut disposer d'au moins deux fois plus d'images pour une épaisseur de bande donnée, un diamètre de rouleau donné, une épaisseur maximum donné d'enroulement des bandes sur les rouleaux.

Un autre avantage est que l'on diminue le temps moyen de passage d'une image à une autre, pour une vitesse de défilement des bandes données, et on peut créer durant le changement d'images, des images intermédiaires, qui peuvent avoir ou ne pas avoir une signification précise, mais qui dans tous les cas, attirent l'attention du spectateur sur le dispositif.

Le dispositif selon l'invention procure ainsi des avantages très importants par rapport aux dispositifs connus, particulièrement pour les utilisations dans des buts publicitaires ou décoratifs.

Les nombreux avantages procurés par l'invention seront compris au travers de la description suivante, qui se réfère aux dessins annexés, qui représentent sans aucun caractère limitatif des modes particuliers de réalisation des dispositifs selon l'invention.

La figure 1 est une vue en élévation des principales parties du dispositif selon l'invention.

La figure 2 est une vue en élévation des bandes utilisées dans le dispositif selon l'invention de la figure 1.

La figure 3 est une vue en élévation d'un mode particulier de réalisation d'un dispositif selon l'invention qui est équipé des bandes de la figure 2.

La figure 4 est une vue selon IV IV de la figure 3.

La figure 5 est une vue de la face arrière d'une bande de la figure 2.

La figure 6 est une vue en perspective des principales parties d'un dispositif selon l'invention dans un autre mode de réalisation.

La figure 7 est un schéma en perspective montrant le mode d'enroulement des bandes selon l'invention.

La figure 8 est un détail d'un mode de réalisation préférentiel d'un dispositif selon l'invention.

On voit sur la figure 1 qu'un dispositif d'affichage d'images mobiles selon l'invention comporte un rouleau moteur principal 1 qui s'étend selon un axe xx₁ et qui peut tourner autour dudit axe xx₁, un rouleau moteur secondaire 2 qui s'étend selon un axe yy₁ et qui peut tourner autour dudit axe yy₁, des moyens d'entraînement simultané desdits rouleaux moteurs qui sont par exemple constitués par un engrenage du type renvoi d'angle 5, 6.

Le dispositif selon l'invention comporte des rouleaux récepteurs principaux 7b₁ et 7b₂ qui s'étendent selon un axe xx₂ et qui peuvent tourner autour dudit axe ; le dispositif comporte également des rouleaux récepteurs secondaires 7a₁ et 7a₂ qui s'étendent selon un axe yy₂ sensiblement parallèle audit axe yy₁ et qui peuvent tourner selon ledit axe yy₂.

Pour un bon fonctionnement du dispositif, lesdits axes yy₂ et xx₂ doivent être le plus parfaitement possible parallèles respectivement auxdits axes yy₁ et xx₁ ; dans le mode de réalisation particulièrement simplifié représenté à la figure 1, le dispositif ne comporte que quatre bandes : les bandes 7b₁ et 7b₂ formant un premier jeu 13 de bandes qui sont enroulées sur lesdits rouleaux récepteurs principaux et ledit rouleau moteur principal et les bandes 7a₁ et 7a₂ qui sont enroulées sur ledit rouleau moteur secondaire et lesdits rouleaux récepteurs secondaires 3₁ et 3₂, et qui forment un deuxième jeu de 14 bandes.

On voit que dans ce mode de réalisation, lesdits axes xx₁ et yy₁ sont situés dans le plan P qui est le plan de la figure 1, de même que lesdits axes xx₂ et yy₂.

On voit que l'image 18 qui est affichée à la figure 1 sur ledit dispositif comporte des chiffres et des lettres que l'on peut lire de gauche à droite et de haut en bas : A, 2, 2, c.

On voit sur la figure 1 que lesdites bandes 7b₁ et 7b₂ dudit premier jeu 13 sont entrelacées avec lesdites bandes 7a₁ et 7a₂ dudit deuxième jeu 14 ; on voit en effet que ladite bande 7b₁ passe au-dessus de ladite bande 7a₁ et en-dessous de ladite bande 7a₂ parallèle à ladite bande 7a₁ ; on voit également que ladite bande 7b₂ parallèle à ladite bande 7b₁, passe en-dessous de ladite bande 7a₁ et au-dessus de ladite bande 7a₂.

Sur la figure 2, on a représenté lesdites bandes 7a₁, 7a₂, 7b₁, 7b₂ qui sont utilisées dans le dispositif de la figure 1 et de la figure 3.

On voit sur la figure 2 que chacune desdites bandes comportent des parties 19 de ladite image qui sont inscrites sur lesdites bandes par tous moyens connus tels que collage, impression à chaud ou à froid, sérigraphie...

On voit que ladite bande 7a₁ comporte lesdites lettres majuscules A, B, C qui constituent lesdites parties 19 desdites figures ou desdites images.

On voit également que sur ladite bande 7a₂, les lettres minuscules a, b, c représentent des parties 19 desdites figures ou images ; de même que sur les bandes 7b₁, 7b₂ lesdites parties d'images sont constituées respectivement par les chiffres **1, 2, 3** et 1, 2, 3. Lesdites bandes peuvent par exemple être constituées par tous supports textiles ou synthétiques connus, par exemple du polyester. Lesdites bandes sont destinés à être fixées sur lesdits rouleaux moteur et récepteur par leurs extrémités 7c, par agrafage, collage ou tout autre moyen connu.

Sur la figure 3, on a représenté sensiblement le même dispositif que la figure 1 équipée des bandes de la figure 2 qui, consécutivement à une rotation desdits rouleaux, montre une image 18 différente de l'image de la figure 1.

On a fait figurer sur la figure 3, en plus de la représentation de la figure 1, de façon schématique, le cadre 8 qui constitue la structure fixe dudit dispositif.

Le cadre 8 reçoit des entretoises 10 qui peuvent jouer le rôle de palier permettant la rotation desdits rouleaux récepteur et moteur et qui peut recevoir des tiges 9 qui constituent des moyens de guidage desdites bandes. On voit sur cette figure que lesdites bandes 7b₁, 7b₂ dudit premier jeu 13 ont respectivement une largeur L₁ et L₂ qui est sensiblement égale ; le jeu J existant entre lesdites bandes 7b₁, 7b₂ est préférentiellement le plus réduit possible afin de ne pas provoquer de "trous" dans ladite image.

De même, la largeur L₃ et L₄ respectivement desdites bandes 7a₁, 7a₂, est dans la figure 3 sensiblement égale et égale auxdites largeurs L₁ et L₂, mais qui peut être bien sûr différente.

On voit que sur la figure 3 une nouvelle image 18 est obtenue consécutivement aux mouvements desdites bandes ; en effet une rotation double W1 dudit rouleau moteur principal entraîne par l'intermédiaire desdits moyens d'entraînement 5, 6, la rotation W2 dudit rouleau moteur secondaire 2, lesquelles rotations W1 et W2 entraînent des rotations respectives W3 et W4 desdits rouleaux récepteurs principaux et secondaires ; en effet, lesdites bandes 7b₁ et 7b₂ qui sont enroulées en sens opposé sur ledit rouleau moteur principal et sur lesdits rouleaux récepteurs principaux, jouent le rôle de courroie de transmission entre ledit rouleau moteur principal et lesdits rouleaux récepteurs principaux.

De la même façon, lesdites bandes 7a₁ et 7a₂ jouent le rôle de courroie d'entraînement entre ledit rouleau moteur secondaire et lesdits rouleaux récepteurs secondaires du fait qu'elles sont enroulées en sens opposé sur ledit rouleau moteur secondaire, et sont enroulées en sens opposé sur lesdits rouleaux récepteurs secondaires.

On voit que ledit rouleau moteur principal est entraîné par un moteur 8 qui peut être électrique et qui peut être muni d'un réducteur de vitesse.

On voit sur la figure 3 que ladite rotation W1 dudit rouleau moteur principal et ladite rotation W3 desdits rouleaux récepteurs principaux, qui ont le même sens, provoquent du fait dudit enroulement en sens opposé desdites bandes 7b₁ et 7b₂, un déplacement selon la flèche A₄ de ladite bande 7b₂ (vers la droite sur la figure) et un déplacement selon la flèche A₃ de ladite bande 7b₁, dans un sens opposé et selon des directions parallèles.

On voit de la même façon, que la rotation W₂ dudit rouleau moteur secondaire et la rotation W₄ dudit rouleau récepteur secondaire provoquent un déplacement A₁ (vers le haut de la figure) de ladite bande 7a₂ et un déplacement en sens opposé selon la flèche A₂ de ladite bande 7a₁.

Sur la figure 4 qui est une vue selon IV IV de la figure 3, on voit que ladite bande 7a₁, qui est fixée par une de ses extrémités audit rouleau 3₁ et qui peut s'enrouler sur ledit rouleau, et qui est fixé à son autre extrémité sur ledit rouleau moteur secondaire 2 et qui peut s'enrouler également sur ledit rouleau, passe dans la zone utile 20 d'affichage dudit dispositif selon l'invention, sous ladite bande 7b₁ et sur ladite bande 7b₂, de sorte qu'une partie de ladite bande 7a₁ est occultée par une partie de ladite bande 7b₁, et qu'une partie de ladite bande 7b₂ est occultée par une partie de ladite bande 7a₁.

On voit également sur la figure 3 que ladite bande 7a₁ est guidée par des moyens tels qu'une première tige 9 qui s'étend sensiblement parallèlement audit rouleau récepteur secondaire 3₁, à proximité de celui-ci, et une deuxième tige 9 qui s'étend sensiblement parallèlement audit rouleau moteur secondaire 2, à proximité dudit rouleau moteur secondaire, et perpendiculairement au plan de la figure 4.

On voit qu'avantageusement, lesdites entretoises 10 qui sont reliées audit cadre 8 dudit dispositif constitue les paliers desdits rouleaux et reçoivent lesdites tiges 9 ; on voit que ladite bande 7a₁ peut glisser ou rouler sur lesdites tiges formant lesdits guides.

On voit que la rotation selon W2 dudit rouleau moteur secondaire 2 provoque le déplacement selon les flèches A₂ de ladite bande 7a₁, et provoque le déplacement selon les flèches A₁ de ladite bande 7a₂ qui est enroulée sur ledit rouleau moteur secondaire 2 et sur lesdits rouleaux récepteurs secondaires, en sens opposé par rapport à ladite bande 7a₁.

On voit qu'avantageusement, ledit cadre 8 possède un fond 21 sur lequel est fixé un détecteur de position 12 dont la partie sensible est située à proximité immédiate de la face arrière de ladite bande 7a₁.

Sur la figure 5 on a représenté en élévation en vue arrière, ladite bande 7a₁. On voit que sur la face arrière (AR) de ladite bande, des repères de position 11 sont prévus de telle sorte que ledit détecteur de position pourra détecter lesdits repères et commander la marcher ou l'arrêt dudit moteur entraînant lesdits rouleaux, par l'intermédiaire éventuellement d'un organe de commande et de programmation.

Sur la figure 6, on a représenté un mode de réalisation préférentielle d'un dispositif selon l'invention qui comporte un plus grand nombre de bandes dans chacun desdits jeux.

En effet, on voit que ledit premier jeu 13 comportent lesdites bandes 7b₁, 7b₂, 7b₃, 7b₄, 7b₅, 7b₆, 7b₇ qui sont fixées et qui peuvent s'enrouler sur ledit rouleau moteur principal 1, et qui sont fixées et qui peuvent s'enrouler à leur autre extrémité sur les rouleaux récepteurs principaux respectifs 4₁, 4₂, 4₃, 4₄, 4₅, 4₆, 4₇.

On voit également que lesdits moyens d'entraînement simultanés dudit rouleau moteur secondaire par rapport audit rouleau moteur principal sont constitués par un renvoi d'angle 5, 6 ; des équerres 22 sont prévues qui peut être liées audit cadre et assurer la perpendicularité desdits axes de rotation desdits rouleaux ainsi que la tenue desdites tiges 9 formant lesdits guides et accessoirement les moyens de tension desdites bandes.

On voit également que lesdites bandes 7a₁, 7a₂, 7a₃, 7a₄, 7a₅, 7a₆ dudit deuxième jeu de bandes 14 sont fixées et peuvent s'enrouler à une de leurs extrémités sur ledit rouleau moteur secondaire 2, et sont fixées et peuvent s'enrouler à leur autre extrémité sur lesdits rouleaux récepteurs secondaires.

On voit également qu'un moteur électrique 8 est prévu, qui peut entraîner en rotation ledit rouleau moteur principal.

Sur la figure 6 on a représenté à titre d'exemple, une image 18 qui représente sensiblement un triangle qui est constitué par une pluralité de parties d'images 19 qui ont été disposées sur lesdites bandes dudit premier jeu 13 et dudit deuxième jeu 14.

Sur la figure 7 on a représenté schématiquement le mode d'enroulement desdites bandes d'un desdits jeux sur lesdits rouleaux.

On voit qu'une desdites bandes par exemple la bande 7b₆ est fixée à une de ses extrémités sur ledit rouleau moteur principal 1 et est fixée et enroulée à son autre extrémité sur un desdits rouleaux récepteurs principaux en l'occurrence, ledit rouleau récepteur principal 4₆ ; on voit également qu'une autre bande 7b₇ est fixée à une extrémité sur un rouleau récepteur principal 4₇ et est fixée et enroulée à son autre extrémité sur ledit rouleau moteur principal 1 qui peut tourner avec la vitesse W1 selon ledit axe xx₁.

Lesdits rouleaux récepteurs principaux 4₆ et 4₇ peuvent tourner autour dudit axe xx₂, en effet, du fait de la rotation dudit rouleau moteur principal, ladite rotation selon la flèche W1 va entraîner la tension de ladite bande 7b₆ qui va entraîner en rotation ledit rouleau récepteur principal 4₆ ; grâce à des moyens permettant une rotation relative limitée entre ledit rouleau 4₆ et ledit rouleau 4₇ (moyens non représentés sur cette figure), ledit rouleau 4₆ va entraîner ledit rouleau 4₇ ; la rotation W'3 dudit rouleau 4₇ va entraîner la tension de ladite bande 7b₇ et le déroulement dudit rouleau moteur principal 1.

On comprendra aisément que pour des simplifications de fabrication dudit dispositif, il est très préférable sinon nécessaire que les rayons R₁, R₂, R₅ respectivement dudit rouleau récepteur principal 4₇, dudit rouleau moteur principal 1 et dudit rouleau récepteur principal 4₆ soit identique. Compte tenu de l'épaisseur d'enroulement de ladite bande 7b₇ sur ledit rouleau moteur principal 1, ladite bande 7b₇ va se dévider dudit rouleau moteur principal 1 avec une vitesse tangentielle dont la valeur sera sensiblement égale à W1 x R₃, R₃ résultant dudit rayon R₂ et de ladite épaisseur d'enroulement de ladite bande 7b₇ .

En comprend donc que si ledit rouleau récepteur principal 4₇ tournait avec la même vitesse que ledit rouleau moteur principal 1, il en résulterait une accumulation de ladite bande dans l'espace contenu entre les deux rouleaux, du fait que lesdits rouleaux ont des rayons R₁ et R₂ de même valeur ; selon l'invention, des moyens qui permettent ladite rotation relative limitée entre lesdits rouleaux récepteurs principaux 4₆ et 4₇ permettent un rotation W'3 dudit rouleau 4₇ supérieure à W1.

De la même façon, pour la bande 7b₆, lesdits moyens de rotation relative limitée permettent une vitesse W3 dudit rouleau récepteur principal 4₆ inférieure à ladite rotation oméga 1 dudit rouleau moteur principal, ce qui permet de maintenir ladite bande 7b₆ tendue et de rattraper la différence existant entre ledit rayon d'enroulement de ladite bande sur ledit rouleau moteur principal qui a pour valeur R₂ dans l'état représenté à la figure 7 et le rayon d'enroulement R₄ de ladite bande 7b₆ sur ledit rouleau récepteur principal 4₆ qui aura une valeur supérieure à ladite valeur R₂ en supposant que ledit rouleau récepteur principal 4₆ a un diamètre à vide R₅ égal audit diamètre R₂. Pour plus de clarté, on a bien sur omis de représenter sur cette figure les autres composants d'un dispositif selon l'invention, sans que cela puisse entraîner d'autres conséquences.

On voit sur la figure 8 un détail de réalisation d'un dispositif selon l'invention qui montre l'intérêt et les avantages procurés par lesdits moyens de rotation relative limitée entre lesdits rouleaux récepteurs.

On voit sur cette figure que lesdits rouleaux récepteurs principaux 4₆ et 4₇ sur lesquels sont fixées et peuvent s'enrouler lesdites bandes 7b₆ et 7b₇, peuvent tourner autour dudit axe xx₂ grâce à un arbre commun 17 auxdits rouleaux récepteurs principaux.

Avantageusement, ledit arbre commun 17 est immobilisé sur lesdites entretoises 10.

On voit que lesdits rouleaux récepteurs principaux sont sensiblement constitués par des cylindres creux de section circulaire, qui comportent au voisinage de chacune de leurs extrémités des brides 16 dans lesquelles sont prévus des paliers 16a, de sorte que chacun desdits rouleaux récepteurs principaux peut tourner sur ledit arbre 17.

On voit que avantageusement selon l'invention, entre le couple desdits rouleaux récepteurs principaux 4₆ et 4₇ est prévu un moyen qui permet la rotation relative limitée entre lesdits rouleaux qui est constitué par un ressort de torsion 15 ; on voit que ledit ressort de torsion est enroulé en spirale sensiblement selon ledit axe xx₂ et fixé par chacune de ses extrémités respectivement à une des brides desdits rouleaux récepteurs principaux 4₆ et 4₇. Grâce à ce mode particulier de réalisation selon l'invention, lesdites bandes 6b₆ et 6b₇ pourront rester tendues malgré la différence existant entre leur rayon d'enroulement respectif sur lesdits rouleaux récepteurs à savoir lesdits rayons R₁ et R₄, du fait de l'épaisseur d'enroulement différente desdites bandes sur lesdits rouleaux récepteurs.

## Revendications

1. Dispositif d'affichage d'images caractérisé en ce qu'il comporte au moins un rouleau moteur principal (1) d'axe xx₁, au moins deux rouleaux récepteurs principaux (4₁,4₂) ayant pour axe de rotation un axe xx₂ parallèle audit axe xx₁, lesquels axes xx₁ et xx₂ définissent un plan (P), et en ce qu'il comporte un premier jeu (13) de bandes (7b₁, 7b₂,...) qui sont fixées sur ledit rouleau moteur principal et sur au moins un desdits rouleaux récepteurs principaux et en ce qu'il comporte au moins un couple (7b₁, 7b₂,...) desdites bandes dudit premier jeu qui sont enroulées en sens opposé sur ledit rouleau moteur principal et qui sont enroulées en sens opposé sur lesdits rouleaux récepteurs principaux, de sorte qu'une rotation (W1) dudit rouleau moteur principal entraîne une rotation (W3) desdits rouleaux récepteurs principaux, dans le même sens que ladite rotation (W1), et entraîne simultanément des déplacements selon des sens opposés (A₃, A₄) respectivement desdites bandes (7b₁, 7b₂).

2. Dispositif selon la revendication 1 caractérisé en ce qu'il comporte en outre au moins un rouleau moteur secondaire (2) d'axe yy₁ contenu dans ledit plan (P), et ledit dispositif comporte au moins deux rouleaux récepteurs secondaires (3₁, 3₂) ayant pour axe de rotation un axe yy₂ parallèle audit axe yy₁, et contenu dans ledit plan (P), et il comporte un deuxième jeu (14) de bandes (7a₁, 7a₂...) qui sont fixées sur ledit rouleau moteur secondaire et sur au moins un desdits rouleaux récepteurs secondaires, et en ce que lesdites bandes dudit premier jeu sont entrelacées avec lesdits bandes dudit deuxième jeu, et en ce que ledit dispositif comporte au moins un couple (7a₁, 7a₂) desdites bandes dudit deuxième jeu qui sont enroulées en sens opposé sur ledit rouleau moteur secondaire, et qui sont enroulées en sens opposé sur lesdits rouleaux récepteurs secondaires, de sorte qu'une rotation (W2) dudit rouleau moteur secondaire entraîne une rotation (W4) desdits rouleaux récepteurs secondaires dans le même sens que ladite rotation (W2), et entraîne simultanément des déplacements selon des sens opposés (A₁, A₂) respectivement desdits bandes (7a₂, 7a₁).

3. Dispositif selon la revendication 2 caractérisé en ce qu'il comporte une pluralité desdites bandes (7b₁,...7b₇) dudit premier jeu (13) qui sont enroulées côte à côte sur ledit rouleau moteur principal et sur lesdits rouleaux récepteurs principaux (4₁,...4₇) et les bandes (7b₃, 7b₅, 7b₇,...) de rang impair sont enroulé dans un sens opposé au sens d'enroulement sur lesdits rouleaux des bandes (7b₂, 7b₄, 7b₆...) de rang paire.

4. Dispositif selon la revendication 3 caractérisé en ce qu'il comporte entre chacun desdits rouleaux récepteurs principaux (4₁, 4₂,...4₇...) des moyens qui permettent une rotation selon ledit axe (xx₂) relative entre chaque couple desdits rouleaux récepteurs principaux adjacents ((4₁, 4₂), (4₂, 4₃), (4₃, 4₄)...) limitée, et il comporte de préférence des ressorts (15) de torsion entre lesdits rouleaux récepteurs principaux adjacents, de sorte que ladite rotation relative limitée entre lesdits rouleaux récepteurs principaux permet de maintenir lesdites bandes tendues entre lesdits rouleaux récepteurs principaux et ledit rouleau moteur principal, malgré une légère différence de vitesse de rotation entre lesdits rouleaux récepteurs principaux adjacents, laquelle différence peut être due à une différence du rayon d'enroulement desdites bandes respectivement sur lesdits rouleaux principaux.

5. Dispositif selon l'une quelconque des revendications 1 à 4 caractérisé en ce qu'il comporte en outre des moyens de guidage desdites bandes, de préférence des tiges (9), qui s'étendent parallèlement auxdits axes de rotation desdits rouleaux.

6. Dispositif selon l'une quelconque des revendications 2 à 5 caractérisé en ce que lesdits axes (xx₁) et (yy₁) sont sensiblement perpendiculaires.

7. Dispositif selon l'une quelconque des revendications 1 à 6 caractérisé en ce qu'au moins une desdites bandes comporte sur une de ses faces, de préférence sur sa face arrière (AR) des repères de déroulement (11) de ladite bande, et ledit dispositif comporte au moins un détecteur (12) de position qui peut coopérer avec lesdits repères.

8. Dispositif selon l'une quelconque des revendications 2 à 7 caractérisé en ce qu'il comporte au moins un moyen d'entraînement en rotation dudit rouleau moteur principal et il comporte des moyens d'entraîner en rotation ledit rouleau moteur secondaire, de manière simultanée avec ladite rotation dudit rouleau moteur principal et ledit dispositif comporte de préférence un moteur (8) d'entraînement dudit rouleau moteur principal et des moyens d'engrènement dudit rouleau moteur secondaire par rapport audit rouleau moteur principal.

9. Dispositif selon l'une quelconque des revendications 7 à 8 caractérisé en ce que ledit détecteur (12) de position peut coopérer avec lesdits repères de déroulement de manière à autoriser et/ou commander le fonctionnement, la durée de fonctionnement et le sens de rotation desdits moyens d'entraînement, de préférence dudit moteur d'entraînement.

10. Dispositif selon l'une quelconque des revendications 2 à 9 caractérisé en ce que lesdits jeux (13, 14) comportent chacun un nombre desdites bandes au moins égal à 2, de préférence au moins égal à 4, et ledit nombre est au plus égal à 50 et de préférence au plus égal à 20.

11. Dispositif selon l'une quelconque des revendications 1 à 10 caractérisé en ce que lesdites bandes ont une épaisseur comprise entre 10 µ et 2000 µ, de préférence entre 20 µ et 200 µ.
